# EUROPÄISCHE PATENTSCHRIFT

(11) **EP 1 475 335 B1**
(45) Veröffentlichungstag und Bekanntmachung des Hinweises auf die Patenterteilung: **10.05.2006**
(21) Anmeldenummer: 04003887.9
(22) Anmeldetag: 20.02.2004
(51) Int. Cl.: B65H 45/14, B65H 37/02, B65H 45/28

(54) **Falzmaschine mit wenigstens einem Messerwellenpaar**
Folder with at least one pair of shafts having cutters.
Plieuse avec au moins une paire d'arbres équipés de lames

(30) Priorität: 08.05.2003 DE 20307169 U
(43) Veröffentlichungstag der Anmeldung: 10.11.2004
(73) Patentinhaber: MASCHINENBAU OPPENWEILER BINDER GmbH & Co. KG, 71570 Oppenweiler (DE)
(72) Erfinder: Beck, Christoph, 71579 Spiegelberg (DE); Dannemann, Georg, 71522 Backnang (DE); Geue, Jürgen, 71549 Auenwald-Unterbrüden (DE); Tegtmeier, Bodo, 73553 Alfdorf-Phalbronn (DE); Krieger, Eberhard, 71384 Weinstadt-Strümpfelbach (DE)
(74) Vertreter: Hano, Christian

(56) Entgegenhaltungen:
- EP-A- 0 118 999
- DE-A- 3 025 239
- DE-A- 4 123 130
- GB-A- 195 805
- GB-A- 668 233
- US-A- 4 023 790
- US-A- 5 275 075
- US-A- 5 391 138

## Beschreibung

Die Erfindung betrifft eine Falzmaschine mit wenigstens einem Messerwellenpaar, dessen Messerwellen in einer Arbeitsstellung parallel zueinander zwischen zwei im Abstand zueinander angeordneten Seitenwänden der Falzmaschine gelagert sind.

Um gefalzte Papierbogen senkrecht zu einer Falzlinie, d. h. in Bogenlaufrichtung schneiden, ausschneiden, perforieren, crimpen etc. zu können, sind den Falzwalzen eines Falzwerks Messerwellenpaare vor- bzw. nachgestellt. Dabei handelt es sich in der Regel um Messerwellenpaare, bei denen eine Messerwelle mit Obermesserwerkzeugen und die andere Messerwelle mit Untermesserwerkzeugen bestückt ist, die auf einem auf der Messerwelle angebrachten Werkzeughalter angeordnet sind. Die Messerwellen werden je nach Anforderung des Auftrags mit entsprechenden Werkzeugen bestückt. Eine entsprechende Falzmaschine ist beispielsweise in der DE 30 25 239 C2 offenbart. Die Messerwellen werden bei den bekannten Falzmaschinen üblicherweise an den Seitenwänden der Falzmaschine gelagert. Aus diesem Grund können sie nur bei einem Stillstand der Falzmaschine entnommen werden. Hierzu ist es in der Regel erforderlich, zunächst die Falztaschen herauszuziehen. Anschließend müssen die Messerwellen nach Lösen ihrer Befestigung über die Seitenwände der Maschine herausgehoben werden. Da die Messerwellen in der Regel ein sehr hohes Gewicht aufweisen, ist diese Arbeit sehr mühsam. Schließlich können die Messerwellen nur dann genau eingestellt werden, wenn sie in die Falzmaschine eingebaut sind. Hierzu sind Hilfsmittel in unmittelbarer Nähe der Messerwellen angebracht. Dies sind z.B. Lineale mit aufgedrucktem Maßband, an denen die Lage des Werkzeugs abgelesen werden kann.

Aus der DE 41 23 130 A1 ist eine Falzmaschine bekannt, bei der ein oder mehrere gesamte Falzwerke, bestehend aus Messerwellen, Falztasche und Falzwalzen bevorzugt durch Ausschwenken aus der Falzmaschine bewegt wird, um eine leichte Zugänglichkeit zu den Messerwellen und Falzwalzen zu schaffen. Da das gesamte Falzwerk aus der Falzmaschine bewegt werden muss, ist die bekannte Konstruktion sehr aufwendig. Außerdem ist es nicht möglich, nur die Messerwellen außerhalb der Falzmaschine voreinzustellen.

Der Erfindung liegt die Aufgabe zugrunde, mit konstruktiv einfachen Mitteln eine Falzmaschine zu schaffen, die einen schnellen Wechsel der Messerwellen auf einfache Weise ermöglichen.

Diese Aufgabe wird durch eine Falzmaschine mit den Merkmalen des Patentanspruchs 1 gelöst.

Da die Messerwellen in der Kassette gelagert sind, die durch die Seitenwand aus der Einschubstellung in die Auszugsstellung verschiebbar ist, ist ein Wechsel der Messerwellen ohne Herausziehen der Falztaschen des vorgeschalteten Falzwerks möglich. Darüber hinaus ist es möglich, ein Messerwellenpaar während des Laufs der Falzmaschine voreinzustellen, wodurch die Rüstzeit wesentlich verringert werden kann.

Vorzugsweise ist die Kassette in einer Schublade angeordnet, die durch die Seitenwand einschiebbar und herausziehbar ist. Wenn die Schublade herausgezogen ist, kann die Kassette entnommen und eine neue Kassette auf die Schublade aufgelegt werden. Nach Einschieben der Schublade ist der Wechsel des Messerwellenpaares beendet.

In einer besonderen Ausführungsform weist die Kassette eine antriebsseitige Stirnwand und eine bedienerseitige Stirnwand auf, die im Abstand zueinander angeordnet und durch eine Traverse miteinander verbunden sind. Die Messerwellen sind an der Stirn durch Lagereinrichtungen gelagert.

Vorzugsweise sind die Lagereinrichtungen wenigstens einer Messerwelle zur Einstellung des Spaltes zwischen den Messerwellen verstellbar. Diese Verstelleinrichtung ist Bestandteil der Messerwellenkassette. Die Verstellung kann außerhalb der Falzmaschine erfolgen.

Für eine schnelle Verbindung mit dem falzmaschinenseitigen Antrieb können die antriebsseitigen Lagereinrichtungen in der antriebsseitigen Stirnwand drehbar gelagert sein und durch diese hindurchgehen.

Zur Zentrierung der Kassette ist es vorteilhaft, wenn an beiden Stirnwänden ein in Richtung der antriebsseitigen Stirnwand vorstehender Passstift angebracht ist, der in der Einschubstellung in eine Zentrieröffnung in der Seitenwand der Falzmaschine eingreift.

Eine genaue Einstellung von Messerhaltern auf den Messerwellen kann dadurch erreicht werden, dass auf dem Wellenkörper der Messerwelle eine Maßeinteilung vorgesehen ist, die vorzugsweise eingraviert ist.

Da die Einstellung der Messerhalter auf den Messerwellen außerhalb der Maschine erfolgen kann, kann der Bediener beim Werkzeugwechsel direkt vor der Messerwellenkassette stehen, so dass kein Paralaxenfehler auftritt.

Ein Ausführungsbeispiel der Erfindung wird nachstehend anhand von Zeichnungen näher erläutert. Es zeigen:
- Fig. 1: eine Falzmaschine mit einer herausgezogenen Kassette,
- Fig. 2: die Falzmaschine von Fig. 1 mit einer eingeschobenen Kassette,
- Fig. 3: eine Kassette, in der ein Messerwellenpaar angebracht ist,
- Fig. 4: den Schnitt IV-IV von Fig. 3,
- Fig. 5: eine perspektivische Ansicht der Kassette,
- Fig. 6: eine Messerwelle, auf der eine Maßeinteilung vorgesehen ist,
- Fig. 7: die Maßeinteilung der Messerwelle von Fig. 6 in vergrößertem Maßstab.

Die in den Fig. 1 und 2 gezeigte Falzmaschine 10 weist ein Taschenfalzwerk mit einer Falztasche 12 auf, der in Bogenlaufrichtung Falzwalzen 14, 16 nachgeordnet sind, die in einer antriebsseitigen Seitenwand 18 und einer bedienerseitigen Seitenwand 20 gelagert sind. Wie es in Fig. 2 erkennbar ist, ist den Falzwalzen 14, 16 in Bogenlaufrichtung ein Messerwalzenpaar bestehend aus einer oberen Messerwalze 22 und einer unteren Messerwalze 24 nachgeordnet. Auf den Messerwalzen 22, 24 sind in Längsrichtung gesehen in gleichmäßigem Abstand fünf Messerhalter 26 angeordnet, auf denen nicht gezeigte Werkzeuge zum Schneiden, Ausschneiden, Perforieren, Crimpen etc. eines die Falztasche 12 verlassenden Bogens angeordnet. Die Messerwellen 22, 24 sind in einer Kassette 28 gelagert, deren Ausgestaltung nachstehend näher erläutert wird. Die Kassette 28 selbst ist auf einer Schublade 30 angeordnet, die durch eine Öffnung in der bedienerseitigen Seitenwand 20 so weit aus der Falzmaschine 10 herausziehbar ist, bis sich die gesamte Kassette 28 außerhalb der Falzmaschine 10 befindet. Diese Stellung ist in Fig. 1 gezeigt.

In Fig. 2 ist die Stellung der Schublade 30 gezeigt, in der sie vollständig in die Falzmaschine 10 eingeschoben ist. Dabei liegt die Schublade 30 mit ihrer antriebsseitigen Stirnwand an der antriebsseitigen Seitenwand 18 an. Die Schublade 30 erstreckt sich vollständig zwischen den beiden Seitenwänden 18, 20. Die Schublade 30 liegt auf einem Horizontalboden 32 auf, der sich zwischen den Seitenwänden 18, 20 streckt. Zur Führung der Bewegung der Schublade 30 aus der eingeschobenen Stellung in die ausgezogene Stellung sind Führungseinrichtungen (nicht gezeigt) vorgesehen, die die Schublade so führen, dass sie eine geradlinige Bewegung ausführt. Als solche Führung für eine Schublade können beispielsweise zwei dreiteilige Teleskopführungen dienen, welche durch einen Schubladenboden miteinander verbunden sind und im eingefahrenen Zustand völlig zwischen den Maschinenseitenwänden angeordnet sind. Die Kassette 28 wird in die Schublade 30 eingesetzt.

Die Kassette 28 mit den darauf parallel zueinander angeordneten Messerwellen 22, 24 ist den Fig. 3 bis 5 näher gezeigt. Die Kassette 28 weist eine antriebsseitige Stirnwand 34 und eine bedienerseitige Stirnwand 36 auf, die durch Traversen 38, 40 miteinander verbunden sind. Die beiden Messerwellen 22, 24 sind bedienerseitig in Messerwellenlagerungen 42, 44 beispielsweise über Steckachsen oder Halbschalen drehbar gelagert. Die obere Lagerung 42 ist in einer Ebene, die durch die beiden Wellenachsen aufgespannt wird, verschiebbar oder um einen Exzenterpunkt drehbar ausgeführt, um das Einstellen des Spaltes zwischen den zwei Messerwellen 22, 24 zu ermöglichen. Auf der Antriebsseite sind die Messerwellen 22, 24 durch Lagereinrichtungen 46, 48 drehbar gelagert, wobei die Lagereinrichtungen 46, 48 gleichzeitig als Drehdurchführung und Kupplungselement ausgebildet sind, das drehfest mit einem Antriebselement der Falzmaschine verbunden werden, wenn die Kassette 28 in die Falzmaschine 10 eingeschoben wird. Die Lagereinrichtungen 46, 48 sind ebenfalls in der Ebene, die durch die beiden Wellenachsen aufgespannt wird verschiebbar, wobei ein Verstellelement 50 eine präzise Einstellung des Spaltes zwischen den Messerwellen 22, 24 ermöglicht.

Oberhalb der oberen Messerwelle 22 ist an beiden Stirnwänden 36 ein zur antriebsseitigen Stirnwand 34 vorstehender Passstift 50, 51 vorgesehen. Dieser Passstift 50 greift in der in Fig. 2 gezeigten Einschubstellung der Kassette 28 in eine Zentrieröffnung der Außenseite der Seitenwand 20 ein. Wie es in Fig. 2 außerdem zu erkennen ist, liegt die bedienerseitige Stirnwand 36 mit ihrem Rand auf der Seitenwand 20 auf.

Die Werkzeughalter 26 sind lösbar auf dem Wellenkörper 23 der Messerwellen 22, 24 angebracht. Eine genaue Positionierung der Werkzeughalter 26 auf den Messerwellen 22, 24 wird durch eine Maßeinteilung ermöglicht, wie sie in den Fig. 6 und 7 gezeigt ist. Als Maßeinteilung 52 ist in Längsrichtung der Messerwellen 22, 24 ein Nonius in die Oberfläche des Wellenkörpers 23 eingraviert. Aufgrund der genauen Maßeinteilung 52 direkt auf der Messerwelle 22, 24 ist es möglich, einen Werkzeughalter 26 präzise auf der Messerwelle 22, 24 zu befestigen. Die Genauigkeit der Befestigung wird zusätzlich dadurch erhöht, dass es einem Bediener möglich ist, die Werkzeughalter 26 außerhalb der Falzmaschine 10 an den Messerwellen 22, 24 zu befestigen. Hierdurch wird ein Paralaxenfehler vermieden.

## Patentansprüche

1. Falzmaschine mit wenigstens einem Messerwellenpaar, dessen Messerwellen (22, 24) in einer Arbeitsstellung parallel zueinander zwischen zwei im Abstand zueinander angeordneten Seitenwänden (18, 20) der Falzmaschine (10) gelagert sind, **dadurch gekennzeichnet, dass** die Messerwellen (22, 24) in einer Kassette (28) gelagert sind, die durch eine bedienerseitige Seitenwand (20) aus einer Einschubsstellung, in der sich die Messerwellen (22, 24) in ihrer Arbeitsstellung befinden, in eine Auszugstellung verschiebbar ist, in der sich die Messerwellen (22, 24) außerhalb der Falzmaschine (10) befinden.

2. Falzmaschine nach Anspruch 1, **dadurch gekennzeichnet, dass** die Kassette (28) in einer Schublade (30) angeordnet ist, die durch die bedienerseitige Seitenwand (20) einschiebbar und herausziehbar ist.

3. Falzmaschine nach Anspruch 1 oder 2, **dadurch gekennzeichnet, dass** die Kassette (28) eine antriebsseitige Stirnwand (34) und eine bedienerseitige Stirnwand (36) aufweist, die im Abstand zueinander angeordnet und durch wenigstens eine Traverse (38, 40) miteinander verbunden sind, und dass die Messerwellen (22, 24) an den Stirnwänden (18, 20) durch Lagereinrichtungen (42, 44, 46, 48) gelagert sind.

4. Falzmaschine nach Anspruch 3, **dadurch gekennzeichnet, dass** die Lagereinrichtungen (42, 44, 46, 48) wenigstens einer Messerwelle (22, 24) zur Einstellung des Spaltes zwischen den Messerwellen (22, 24) verstellbar sind.

5. Falzmaschine nach Anspruch 3 oder 4, **dadurch gekennzeichnet, dass** die antriebsseitigen Lagereinrichtungen (46, 48) in der antriebseitigen Stirnwand (34) drehbar gelagert sind, durch diese hindurchgehen und mit einem Antrieb verbindbar sind.

6. Falzmaschine nach einem der Ansprüche 3 bis 5, **dadurch gekennzeichnet, dass** an beiden Stirnwänden (36) ein in Richtung der antriebseitigen Stirnwand (34) vorstehender Passstift (50) angebracht ist, der in der Einschubstellung in eine Zentrieröffung in der bedienerseitigen Seitenwand (20) der Falzmaschine (10) eingreift.

7. Falzmaschine nach einem der vorhergehenden Ansprüche, **dadurch gekennzeichnet, dass** auf den Messerwellen (22, 24) Werkzeughalter (26) lösbar befestigt sind und auf den Messerwellen (22, 24) eine sich in Längsrichtung der Messerwellen (22, 24) erstreckende Maßeinteilung (52) vorgesehen ist.

8. Falzmaschine nach Anspruch 7, **dadurch gekennzeichnet, dass** die Maßeinteilung (52) in die Messerwellen (22, 24) eingraviert ist.

## Claims

1. A folding machine, with a pair of blade shafts, the blade shafts (22,24) of which, in an operating position, are mounted parallel to one another between two spaced apart side walls (18,2) of the folding machine (10), **characterised in that** the blade shafts (22,24) are mounted in a cassette (28) which can be displaced through a side wall (20) on the operator side from an insertion position, in which the blade shafts (22,24) are situated in their operating position, into a withdrawn position in which the blade shafts (22,24) are situated outside the folding machine (10).

2. A folding machine according to Claim 1, **characterised in that** the cassette (28) is disposed in a drawer (30) which can be inserted and withdrawn through the side wall (20) on the operator side.

3. A folding machine according to Claim 1 or 2, **characterised in that** the cassette (28) has an end wall (34) on the drive side and an end wall (36) on the operator side, which walls are disposed at a distance apart and are connected to one another by at least one cross-beam (38,40), and **in that** the blade shafts (22,24) are mounted on the end walls (18,20) by bearing means (42,44,46,48).

4. A folding machine according to Claim 3, **characterised in that** the bearing means (42,44,46,48) of at least one blade shaft (22,24) are adjustable so as to set the clearance between the blade shafts (22,24).

5. A folding machine according to Claim 3 or 4, **characterised in that** the bearing means (46,48) on the drive side are rotatably mounted in the end wall (34) on the drive side, pass therethrough and can be connected with a drive means.

6. A folding machine according to any one of Claims 3 to 5, **characterised in that** an alignment pin (50) projecting towards the end wall (34) on the drive side is mounted on both end walls (36) and, in the insertion position, engages in a centring aperture in the side wall (20) of the folding machine (10) on the operator side.

7. A folding machine according to any one of the preceding Claims, **characterised in that** tool holders (26) are releasably mounted on the blade shafts (22,24) and on the blade shafts (22,24) a scale (52) is provided extending in the longitudinal direction of the blade shafts (22,24).

8. A folding machine according to Claim 7, **characterised in that** the scale (52) is engraved in the blade shafts (22,24).

## Revendications

1. Plieuse comprenant au moins une paire d'arbres à lames, dont les arbres à lames (22, 24), dans une position de travail, sont logés parallèlement l'un à l'autre entre deux parois latérales (18, 20) placées à distance l'une de l'autre de la plieuse (10), **caractérisée en ce que** les arbres à lames (22, 24) sont logés dans une cassette (28) laquelle, à l'aide d'une paroi latérale (20) côté utilisateur, peut être déplacée d'une position d'insertion dans laquelle les arbres à lames (22, 24) se trouvent dans leur position de travail vers une position d'extraction dans laquelle les arbres à lames (22, 24) se trouvent en dehors de la plieuse (10).

2. Plieuse selon la revendication 1, **caractérisée en ce que** la cassette (28) est agencée dans un tiroir (30) lequel peut être inséré et extrait à l'aide de la paroi latérale (20) côté utilisateur.

3. Plieuse selon la revendication 1 ou 2, **caractérisée en ce que** la cassette (28) comporte une face frontale (34) côté entraînement et une face frontale (36) côté utilisateur, lesquelles sont placées à distance l'une de l'autre et reliées entre elles par au moins une traverse (38, 40), et **en ce que** les arbres à lames (22, 24) sont logés sur les faces frontales (18, 20) à l'aide de dispositifs d'appui (42, 44, 46, 48).

4. Plieuse selon la revendication 3, **caractérisée en ce que** les dispositifs d'appui (42, 44, 46, 48) d'au moins un arbre à lames (22, 24) sont ajustables pour régler l'espace entre les arbres à lames (22, 24).

5. Plieuse selon la revendication 3 ou 4, **caractérisée en ce que** les dispositifs d'appui (46, 48) côté entraînement sont logés de manière mobile dans la face frontale (34) côté entraînement, passent à travers celle-ci et sont reliables à un entraînement.

6. Plieuse selon l'une des revendications 3 à 5, **caractérisée en ce qu'**une goupille d'ajustage (50), faisant saillie vers la face frontale (34) côté entraînement, est fixée sur les deux faces frontales (36), laquelle goupille, dans la position d'insertion, s'engage dans un orifice de centrage ménagé dans la paroi latérale (20) côté utilisateur de la plieuse (10).

7. Plieuse selon l'une des revendications précédentes, **caractérisée en ce que** des porte-outils (26) sont fixés de manière amovible sur les arbres à lames (22, 24) et **en ce qu'**une graduation (52), s'étendant dans le sens longitudinal des arbres à lames (22, 24), est prévue sur les arbres à lames (22, 24).

8. Plieuse selon la revendication 7, **caractérisée en ce que** la graduation (52) est gravée dans les arbres à lames (22, 24).
